# EUROPÄISCHE PATENTSCHRIFT

(11) **EP 0 124 778 B1**
(45) Veröffentlichungstag und Bekanntmachung des Hinweises auf die Patenterteilung: **04.10.1989**
(21) Anmeldenummer: 84103808.6
(22) Anmeldetag: 06.04.1984
(51) Int. Cl.: H05B 3/68, F24C 7/06

(54) **Elektrokoch- oder -heizplatte**
Electric cooking plate or hot plate
Plaque électrique de cuisinière ou plaque chauffante

(30) Priorität: 28.04.1983 DE 3315438
(43) Veröffentlichungstag der Anmeldung: 14.11.1984
(73) Patentinhaber: E.G.O. Elektro-Geräte Blanc u. Fischer, D-75032 Oberderdingen (DE)
(72) Erfinder: Schreder, Felix, D-7519 Oberderdingen (DE); Dörner, Leonhard, D-7519 Oberderdingen (DE); Wilde, Eugen, D-7134 Knittlingen (DE)
(74) Vertreter: Patentanwälte Ruff, Beier, Schöndorf und Mütschele

(56) Entgegenhaltungen:
- EP-A- 0 103 741
- DE-A- 2 729 929
- DE-A- 2 751 991
- DE-A- 3 129 239
- DE-B- 1 097 586
- DE-C- 897 303
- GB-A- 290 514
- GB-A- 867 407
- US-A- 1 696 684

## Beschreibung

Die Erfindung bezieht sich auf eine Elektrokoch-oder -heizplatte nach dem Oberbegriff des Anspruches 1.

Aus der US-A-1 696 684 ist eine Kochplatte mit in Nuten eines Isolierkörpers eingelegten Heizleitern, die nach oben durch eine Deckplatte abgedeckt ist. Die Heizleiter liegen in zwei zueinander parallelen Spiralgägnen und sind durch eine Anzapfung in je zwei Heizleiterabschnitte unterteilt. Diese Anordnung ist dazu vorgesehen, durch Kurzschließen der äußeren Heizleiterabschnitte die Leistung des inneren Teiles zu erhöhen. Der wirksame Heizkörperdurchmesser wird dadurch verringert und das Leistungsspektrum bzw. Glühbild ändert sich deutlich.

Elektrokochplatten, bei denen ein Isolierträger in einer Aufnahmeschale liegt und unterhalb einer Glaskeramikplatte angeordnet ist, sind in der DE-A1-2 729 929 beschrieben worden. Die Heizleiter sind hier in Form von Drahtspiralen auf einer aus Isoliermaterial gebildeten Scheibe oder Karte angeordnet, die ihrerseits nach unten und seitlich von Isoliermaterial umgeben in einer Aufnahmeschale liegt. Dabei ist ein Heizleiter vorgesehen, der einem taktenden, stufenlos einstellbaren Leistungssteuergerät mit Leistungsimpulsen unterschiedlicher relativer Einschaltdauer beaufschlagt wird. Der mechanische Aufbau dieser Heizelemente hat sich sehr bewährt. Allerdings ist dazu ein Leistungssteuergerät erforderlich, das einen gewissen Herstellungsaufwand bedingt, und eine so relativ wärmekapazitätsarme Heizung stört oft die taktende Arbeitsweise. Die Heizleiter sind auf dem Isolierträger spiralig angeordnet und können auch, wie z. B. aus der DE-A1-3 129 239 hervorgeht, in Form einer Doppelspirale gelegt sein, bei der die parallel nebeneinander verlaufenden Zweige desselben Heizleiters zu einer Spirale gelegt sind, die in der Mitte einen Umkehrbogen enthält. Hierbei ist die Verteilung des Heizleiters über die Fläche relativ gleichmäßig; es besteht jedoch der Nachteil, daß zwischen den zueinander parallel laufenden Zweigen am Beginn die volle Netzspannung liegt, so daß bei einer Spiralverformung oder einem dort aufgebrachten Fremdkörper ein Kurzschluß entsteht.

Es ist auch bereits bekannt geworden, zwei unterschiedliche Heizleiter einzeln schaltbar konzentrisch zueinander anzuordnen, wobei ein mittlerer Bereich von einem größeren Ringbereich umgeben ist, um die wirksame Größe der Kochplatte vergrößern und verkleinern zu können (EP-A2-103 741 und DE-A1-2 751 991

Bei Kochplatten mit Gußkörpern und an deren Unterseite eingebetteten Heizleitern ist es üblich, drei getrennt schaltbare Heizleiter in drei zueinander parallelen Spiralgängen zu führen, also in Form einer dreigängigen Spirale. Diese Kochplatten werden von der Patentinhaberin seit Jahrzehnten hergestellt und vertrieben.

Diese Kochplatten wurden von Siebentaktschaltern mittels eines Nockenschalters parallel, einzeln oder in Reihe geschaltet, so daß sich sechs verschiedene Leistungsabstufungen bilden, die zusammen mit der "Aus"-Stellung die "Siebentakt-Arbeitsweise" bilden. Diese Schaltung ist außerordentlich zuverlässig, für die Hausfrau sinnfällig zu schalten und der zugehörige Schalter ist sehr einfach mit großer Betriebssicherheit herzustellen (DE-B-1 097 586).

Eine Ausführung mit drei parallelen Spiralgängen erfordert jedoch einerseits eine sehr sorgfältige Anordnung der Spiralen, die normalerweise drei Umläufe machen. Außerdem muß für die unterschiedlichen Leistungen der einzelen Heizleiter jeweils die Drahtdicke und die Wendeldichte besonders angepaßt sein, weil die Gesamttänjge der Drahtwendel durch die Länge der Spiralkanäle vorgegeben ist. Damit werden für viele Anwendungen die Drähte zu dünn, insbesondere wenn eine andere Festlegungsart als die vollständige Einbettung der Wendel gewählt wird.

Aufgabe der Erfindung ist es, ein Heizelement der eingangs erwähnten Art zu schaffen, das bei einfachem Aufbau und vereinfachter Anordnung der Heizleiter ein verbessertes Verhältnis zwischen Heizleiterlänge und -leistung ermöglicht.

Diese Aufgabe wird gemäß der Erfindung durch das Kennzeichen des Anspruches 1 gelöst.

Statt also, wie bisher, die drei Heizleiter von Anfang bis zum Ende parallel zueinander verlaufen zu lassen, liegen hier zwei der Heizleiter hintereinander in einem Spiralgang, der zu dem dritten Heizleiter parallel verläuft. Dadurch ist in idealer Weise der Tatsache Rechnung getragen, daß normalerweise einer der Heizkörper eine größere Leistung hat als die beiden anderen. Trotz der auf den ersten Blick unregelmäßig erscheinenden Anordnung der einzelnen beheizten Heizleiter in den einzelnen Schaltstufen ergibt sich doch eine sehr brauchbare Wärmeverteilung bzw. Glühbild, bei dem auch das bei anderen Strahlheizkörpern durch die Spiralenwindung erzeugte Mittelloch weitgehend fehlen kann. Ferner ist die Einlegung der vorteilhaft als dünn ausgebildeten Heizleiter verbessert, weil zwei parallel zueinander verlaufende Spiralen sich besser einlegen lassen als drei parallele Spiralringe. Auch die Anschlußmöglichkeiten sind verbessert, weil insbesamt nur vier Anschlußstellen benötigt werden, nämlich z. B. zwei Anschlüsse an den äußeren Spiralenden, ein gemeinsamer Anschluß am mittleren Spiralende und eine Anzapfung des u. U. durchgehenden Heizwiderstande, der die beiden in einem Spiralgang angeordneten Heizleiter bildet.

Die Erfindung läßt sich vorteilhaft auf Kochplatten mit einem Gußkörper anwenden, bei denen die Heizleiter in Nuten im Kochplattenkörper in einer Einbettmasse eingebettet sind. Ganz besonders vorteilhaft ist jedoch die Anwendung bei Strahlheizkörpern mit auf einem Isolierträger angeordneten Heizleitern. Dabei kommt ganz besonders der Vorteil zum Tragen, daß alle Heizleiter aus relativ dickem und daher stabilem Draht angefertigt werden können, der sich auf dem Isolierträger gut befestigen läßt, beispielsweise durch partielles Einbetten in das Isolierträgermaterial. Bei diesen Strahlheizkörpern wird dadurch die Möglichkeit geschaffen, eine Siebentakt-Schaltung zu verwenden. Hier ist die vorteilhafte Möglichkeit gegeben, nur einen Teil der Leistung über einen Temperaturbegrenzer abzuschalten, wenn eine Überhitzung eintritt. Ein derartiger Temperaturbegrenzer ist bei Strahlheizkörpern besonders wichtig und muß schnell und trägheitsarm zugreifen, weil anderenfalls eine Überhitzung der Glaskeramikkochfläche eintritt, die dadurch dauerhaft geschädigt wird. Durch die Siebentaktschaltung kann jedoch die Schaltfrequenz des Begrenzers wesentlich herabgesetzt werden, so daß Funkstörungen nicht zu befürchten sind.

Merkmale von bevorzugten Weiterbildungen der Erfindung gehen aus den Unteransprüchen und der Beschreibung im Zusammenhang mit den Zeichnungen hervor. Ausführungsbeispiele der Erfindung sind in der Zeichnung dargestellt und werden im folgenden näher erläutert. Es zeigen:
Fig. 1 eine Draufsicht auf ein als Strahlungsheizkörper ausgebildetes Heizelement (bei abgenommener Glaskeramikplatte),
Fig. 2 einen Schnitt nach der Linie 11 in Fig. 1 und
Fig. 3 ein Detail einer Mittelzone eines weiteren Ausführungsbeispiels.

Fig. 1 und 2 zeigen ein im wesentlichen kreisförmiges Heizelement 11, das zur Strahlungsbeheizung einer Glaskeramikplatte 12 ausgebildet ist. Die Glaskeramikplatte 12 bildet eine durchgehende Herdplatte, unter der mehrere Strahlungsheizelemente zur Schaffung von beheizten Kochstellen angeordnet sind. Das Heizelement 11 ist ähnlich ausgebildet und unter der Glaskeramikplatte angeordnet wie das nach der DE-A1-2 729 929. Es besitzt eine aus Blech bestehende Tragschale 13, in der eine Isolierschicht 14 liegt, auf der ein relativ dünner und mechanisch festerer Isolierträger 15 angeordnet ist, der an seinem Rand von einem Isolierring 16 niedergehalten und zentriert wird. Blechlappen 17 am oberen Rand der Trägerschale 13 sind um eine Stufe des Isolierringes 16 herumgebogen und halten die Einheit zusammen. Der nach oben vorstehende Rand 18 des Isolierringes liegt an der Unterseite der Glaskeramikplatte 12 unter der Kraft einer nicht dargestellten Feder an, die das gesamte Heizelement von unten her gegen die Glaskeramikplatte drückt.

Auf dem Isolierträger, der aus einem faserigen, hochtemperaturfesten Isoliermaterial besteht, und durch entsprechende Verpressung relativ dünn und mechanisch ziemlich fest ist, sind Heizleiter 19, 20, 21 angeordnet, und zwar durch teilweises Einpressen in den Isolierträger. Die Heizleiter sind mit dem unteren Teil ihrer Windungen in den Isolierträger etwas hereingedrückt, so daß sie von diesem festgehalten werden, ohne daß wesentliche Teile ihrer abstrahlenden Fläche abgedeckt sind. Die Heizleiter liegen also weitgehend auf der Oberfläche des Isolierträgers.

Die drei Heizleiter 19, 20, 21 sind in Form einer zweigängigen Spirale angeordnet, d. h. es liegen zwei Spiralwindungen jeweils parallel nebeneinander, wobei in dem einen Spiralgang, im dargestellten Beispiel dem äußeren, die beiden Heizleiter 19, 21 hintereinander angeordnet sind. Die Heizleiter sind mit relativ geringem Abstand voneinander angeordnet und lassen in der Mitte eine im Vergleich zur Dicke der darum gebildeten Heizzone 22 kleine unbeheizte Mittelzone 23 frei, an deren Rand die beiden Heizleiter 20, 21 parallel nebeneinander enden.

Es sind folgende Anschlüsse vorgesehen: Im Bereich des Außenumfanges sind relativ dicht nebeneinander zwei äußere Anschlüsse 24, 25 für die Heizleiter 19, 20 vorgesehen, die je aus einem krückstockartig gebogenen in die Wendel gesteckten, angeschweißten Stift bestehen und mittels eines durch den Außenrand 18 gesteckten Anschlußdrahtes 41 gemeinsam angeschlossen sind. In der Mitte der den äußeren Spiralgang bildenden Heizleiter 19, 21 und damit auch im mittleren Bereich der ringförmigen Heizzone ist ein gemeinsamer Anschluß 26 vorgesehen, der mit den Heizleitern 19 und 21 verbunden ist.

Dieser Anschluß ist beim dargestellten Beispiel in Form zweier gesonderter Anschlußteile ausgebildet, die jedoch elektrisch miteinander verbunden sind. Ferner sind zwei innere Anschlüsse 27, 28 vorgesehen, die ebenso wie der Anschluß 26 mit Anschlußleitungen 35 verschweißt sind, die als U-förmige Bügel aus massivem Draht ausgebildet sind, durch den Isolierträger 15 bei den Anschlüssen 26, 27, 28 und am Außenrand 18 durchgesteckt und dort mit durch den Außenrand 18 führenden Zuleitungsdrähten 40 verschweißt sind, die zu einem Isolier-Anschlußteil 38 mit Steckanschlußfahnen 39 führen. Die Anschlußleitungen 35 verlaufen auf der Unterseite des Isolierträgers 15, wo sie sich in die weichere Isolierschicht 14 einbetten. Dadurch sind alle Anschluß-Verschweißungen von oben her durchführbar.

Die Drahtwendelri können unterschiedliche Dicke und ggf. auch Wendeldurchmesser sowie Wendelsteigung haben. In Fig. 1 haben die beiden Spiralgänge, von denen einer durch die Heizleiter 19, 21 und der andere durch den Heizleiter 20 gebildet ist, jeweils gleiche Länge. Sie können aber auch unterschiedlich sein, wie aus Fig. 3 hervorgeht, bei der der Heizleiter 21 noch eine weitere Windung 21' hat, bis er wiederum neben dem Heizwiderstand 20 endet und mit diesem durch ein gemeinsames Anschlußstück 27' zusammen befestigt und angeschlossen ist, das die Form eines durch den Isolierträger 15 gesteckten Blechwinkels mit einem geteilten Schenkel hat, auf dessen beide Abschnitte die Heizwendeln aufgeschoben und befestigt sind. In Fig. 3 sind die Anschlüsse 27, 28 miteinander elektrisch verbunden und die Anschlüsse 24, 25 einzeln angeschlossen. Die Heizleiter 19, 21 brauchen nicht die gleiche Länge zu haben, sondern können entsprechend der gewünschten Leistungsverteilung unterschiedlich lang sein. Dementsprechend verschiebt sich der Anschluß 26. Es ist auch möglich, die beiden Heizleiter 19, 21 in Form eines durchgehenden Heizwiderstandes zu gestalten, der anstelle des Anschlusses 26 eine elektrische Anzapfung hat.

Diametral über das im wesentlichen kreisförmige Heizelement 11 ragt ein Temperaturfühler 30 eines Temperaturbegrenzers 31 hinweg, dessen Schaltkopf außerhalb der Trägerschale 13 angeordnet ist.

Die drei voneinander gesondert schaltbaren Heizleiter 19, 20, 21 sind an einen Siebentakt-Schalter 32 angeschlossen, der seinerseits an das Haushalts-Stromnetz angeschlossen ist. Dieser Siebentakt-Schalter schaltet in üblicher Weise die drei Heizleiter in folgenden Leistungsstufen:
Schaltstellung 0: Kein Heizleiter eingeschaltet;
Schaltstellung 1: Heizleiter 19, 20, 21 in Reihe;
Schaltstellung 2: Heizleiter 19 und 21 in Reihe;
Schaltstellung 3: Heizleiter 21 allein;
Schaltstellung 4: Heizleiter 19 allein;
Schaltstellung 5: Heizleiter 19 und 21 parallel;
Schaltstellung 6: Alle drei Heizleiter 19, 20, 21 parallel geschaltet.

Dabei können die verschiedenen Heizleiter unterschiedliche Leistungen haben, beispielsweise der Heizleiter 19 500 Watt, der Heizleiter 20 600 Watt und der Heizleiter 21 400 Watt. Die Leistungen können ebenso wie die Heizleiterlängen den Erfordernissen angepaßt werden, ebenso das oben genannte Schaltschema. Als weiterer Vorteil ist zu erkennen, daß zwischen den Leistungsstufen 2 und 5 stets zwischen den beheizten Heizleitern ein unbeheizter liegt, so daß einerseits eine Kurzschlußgefahr geringer ist und andererseits das Glühbild gleichmäßig wird. Dazu trägt auch die relativ kleine unbeheizte Mittelzone 23 bei.

Es ist ferner zu erkennen, daß insgesamt nur vier elektrische Anschlüsse vorzunehmen sind, die an drei verschiedenen Stellen liegen. Außer den bereits erwähnten Vorteilen der Siebentakt-Schaltung auch für Strahlheizkörper, nämlich der einfacheren und zuverlässigen, gut abgestuften Leistungsschaltung und der günstigen Auswirkung auf die Schalthäufigkeit des Temperaturbegrenzers, besteht noch der Vorteil, daß der Siebentakt-Schalter 32 nicht von Spannung oder Leistung der Heizkörper abhängig ist, wie dies taktende Leistungssteuergeräte meist sind. Der Temperaturbegrenzer 31 kann in die gemeinsame Zuleitung, die zum Anschluß 26 führt, oder in die zu den Anschlüssen 27 und 28 führende gemeinsame Zuleitung eingeschaltet sein und schaltet damit beim oben erwähnten Beispiel eines 1500 Watt-Heizlementes 900 bzw. 1000 Watt ab. Es kann jedoch auch nur ein einzelner Heizleiter abgeschaltet werden. Es ist zu erkennen, daß dadurch in den meisten Schaltstufen die freigegebene Leistung so ist, daß der Begrenzer kaum anzusprechen braucht und eine geringe Taktzahl hat, wenn er überhaupt anspricht. Der Temperaturbegrenzer kann auch die Heizleiter zur Leistungsminderung in Reihe schalten.

Durch die Anordnung der drei Heizleiter in zwei Spiralgängen wird die automatische Einlegung der Heizelemente vereinfacht, weil sich zwei Spiralen noch wie eine einzige parallel verlegen lassen. Außerdem kann durch die Erfindung der Draht dicker gewählt sein und ist daher leichter in den Isolierträger hineinzudrücken, um dadurch befestigt zu werden. Ferner erreichen die Heizleiter dadurch eine höhere Temperaturstandfestigkeit.

Aus der Zeichnung ist zu erkennen, daß jeder der beiden Spiralgänge fünf Windungen oder Umläufe hat, wodurch sich eine gleichmäßige Beheizung ergibt. Je nach Absolutgröße des Heizelementes können dies aber vorteilhaft auch vier oder sechs Umläufe sein. Bei einem Strahlheizkörper können die Heizleiter auch in Nuten eines Isolierkörpers eingelegt sein.

## Patentansprüche

1. Elektrokoch- oder -heizplatte mit einer Schalteinrichtung zu ihrem Betrieb, mit in zwei zueinander parallelen Spiralgängen angeordneten, gesondert schaltbaren Heizleitern (19, 20, 21,) wobei einer der Spiralgänge von zwei hintereinander angeordneten Heizleitern (19, 21) gebildet ist, dadurch gekennzeichnet, daß in den zwei zueinander parallelen Spiralgängen nur drei Heizleiter (19, 20, 21) angeordnet sind, und daß die Schalteinrichtung ein die drei Heizleiter (19, 20, 21) in Parallel-, Einzel- und Reihenschaltung schaltender Siebtaktschalter (32) ist.

2. Elektrokoch- oder -heizplatte nach Anspruch 1, dadurch gekennzeichnet, daß zwei Heizleiteranschlüsse (24, 25) im Bereich des Außenumfanges des Heizelementes (11), wenigstens ein Heizleiteranschluß (27, 28) an einer unbeheizten Mittelzone (23) des Heizelementes (11) und wenigstens ein Heizleiteranschluß (26) in einer ringförmigen Heizzone (22) zwischen der Mitttelzone (23) und dem Außenumfang angeordnet sind.

3. Elektrokoch- oder -heizplatte nach Anspruch 2, dadurch gekennzeichnet, daß der eine in der Heizzone (22) vorgesehene Heizleiteranschluß (26) in Form einer Anzapfung eines durchgehenden Widerstandes ausgebildet ist, und daß der wenigstens eine Heizleiteranschluß (27') an der Mittelzone (23) als vorzugsweise gemeinsamer Anschluß am Ende beider zur Mittelzone (23) reichender Heizleiter (20, 21') ausgebildet ist.

4. Elektrokoch- oder -heizplatte nach einem der vorhergehenden Ansprüche, dadurch gekennzeichnet, daß die Heizleiter (19, 20, 21, 21') Drahtwendeln sind.

5. Elektrokoch- oder -heizplatte nach einem der vorhergehenden Ansprüche, dadurch gekennzeichnet, daß die beiden Spiralgänge über im wesentlichen ihre gesamte Länge parallel zueinander verlaufen.

6. Elektrokoch- oder -heizplatte nach einem der vorhergehenden Ansprüche, dadurch gekennzeichnet, daß einer der Spiralgänge bzw. Heizleiter (20) vor dem Bereich der unbeheizten Mittelzone (23) des Heizelementes (11) endet und der andere Heizleiter (21') wenigstens einen Teil einer Spiralwindung weiterverläuft.

7. Elektrokoch- oder -heizplatte nach einem der vorhergehenden Ansprüche, dadurch gekennzeichnet, daß jede der beiden zueinander parallelen Spiralgänge vier bis sechs, vorzugsweise fünf, Windungen bzw. Umläufe haben.

8. Elektrokoch- oder -heizplatte nach einem der vorhergehenden Ansprüche, dadurch gekennzeichnet, daß ein Temperaturbegrenzer (31) vorgesehen ist, der auch bei seinem Ansprechen noch eine Teilleistung eingeschaltet läßt, indem er Heizleiter ab- bzw. in Reihe schaltet.

9. Elektrokoch- oder -heizplatte nach einem der vorhergehenden Ansprüche, dadurch gekennzeichnet, daß sie als Strahlheizkörper mit auf einem Isolierträger (15) angeordneten Heizleitern ausgebildet ist.

10. Elektrokoch- oder -heizplatte nach Anspruch 9, dadurch gekennzeichnet, daß der Isolierträger (15) die Form einer dünnen Karte bzw. Scheibe hat, auf der die Heizleiter befestigt sind.

11. Elektrokoch- oder -heizplatte nach Anspruch 9 oder 10, dadurch gekennzeichnet, daß die Heizleiter auf der Oberfläche des Isolierträgers (15) teilweise eingebettet verlaufen.

12. Elektrokoch- oder -heizplatte nach einem der Ansprüche 9 bis 11, dadurch gekennzeichnet, daß für die Heizleiter (19, 20, 21) Anschlußleitungen (35) vorgesehen sind, die teilweise unterhalb des die Heizleiter (19, 20, 21) tragenden Isolierträgers (15) verlaufen und von unten im Bereich der Anschlüsse (24 bis 28) der Heizleiter und im Randbereich des Isolierträgers (15) durch diesen durchgesteckt und mit den Anschlüssen (24 bis 28) und mit Zuleitungsdrähten (40) von ober her verschweißt sind.

## Claims

1. Electric cooking plate or hotplate with a switching device for its operation, with separately switchable heating conductors (19, 20, 21) arranged in two parallel spiral paths, one of the spiral paths being formed by two successively arranged heating conductors (19, 21), characterized in that only three heating conductors (19, 20, 21) are arranged in the two parallel spiral paths and that the switching device is a seven-timing switch (32) switching the three heating conductors (19, 20, 21) in parallel, single and series connection.

2. Electric cooking plate or hotplate according to claim 1, characterized in that two heating conductor connections (24, 25) are arranged in the vicinity of the outer circumference of the heating element (11), at least one heating conductor connection (27, 28) on an unheated central zone (23) of heating element (11) and at least one heating conductor connection (26) in an annular heating zone (22) between the central zone (23) and the outer circumference.

3. Electric cooking plate or hotplate according to claim 2, characterized in that one heating conductor connection (26) provided in the heating zone (22) is constructed in the form of a tap of a through-resistor and that the at least one heating conductor connection (27') is constructed on the central zone (23) as a preferably common connecfion at the end of both heating conductors (20, 21') extending up to the central zone (23).

4. Electric cooking plate or hotplate according to one of the preceding claims, characterized in that the heating conductors (19, 20, 21, 21') are wire coils.

5. Electric cooking plate or hotplate according to one of the preceding claims, characterized in that the two spiral paths are parallel to one another over substantially their entire length.

6. Electric cooking plate or hotplate according to one of the preceding claims, characterized in that one of the spiral paths or heating conductors (20) terminates upstream of the area of the unheated central zone (23) of heating element (11) and the other heating conductor (21') continues over at least part of a spiral turn.

7. Electric cooking plate or hotplate according to one of the preceding claims, characterized in that each of the two parallel spiral paths have four to six and preferably five turns or circulations.

8. Electric cooking plate or hotplate according to one of the preceding claims, characterized in that a thermal cut-out (31) is provided which, even when it has responded, leaves on a certain amount of power by switching off or switching in series the heating conductors.

9. Electric cooking plate or hotplate according to one of the preceding claims, characterized in that it is constructed as a radiant heater with heating conductors arranged on an insulating support (15).

10. Electric cooking plate or hotplate according to claim 9, characterized in that the insulating support (15) is in the form of a thin card or disk, to which the heating conductors are fixed.

11. Electric cooking plate or hotplate according to claims 9 or 10, characterized in that the heating conductors are partly embedded on the surface of the insulating support (15).

12. Electric cooking plate or hotplate according to one of the claims 9 to 11, characterized in that for the heating conductors (19, 20, 21) connecting lines (35) are provided and partly pass below the insulating support (15) carrying the heating conductors (19, 20, 21) and in the vicinity of the connections (24 to 28) of the heating conductors and in the marginal area of the insulating support (15) can be passed therethrough from below and are welded from above to the connections (24 to 28) and to the lead wires (40).

## Revendications

1. Plaque électrique de cuisson ou de chauffage comportant un dispositif de mise en circuit en vue de son fonctionnement ainsi que des conducteurs chauffants (19, 20, 21) disposés en deux pistes en spirales parallèles entre elles, susceptibles d'être mis en circuit séparément, une des pistes en spirale étant formées par deux conducteurs (19, 21) disposés l'un derrière l'autre, caractérisée par le fait que trois conducteurs chauffants (19, 20, 21) seulement sont disposés en deux pistes en spirales parallèles entre elles et que le dispositif de mise en circuit est un commutateur à sept positions (32) qui met en circuit les trois conducteurs chauffants (19, 20, 21) selon un branchement en parallèle, en série, ou individuellement.

2. Plaque électrique de cuisson ou de chauffage selon la revendication 1, caractérisée par le fait que deux branchements de conducteurs chauffants (24, 25) sont disposés dans la zone du pourtour extérieur de l'élément chauffant (11), qu'au moins un branchement (27, 28) de conducteur chauffant est disposé près d'une zone médiane (23), non chauffée de l'élément chauffant (11), et qu'au moins un branchement (26) de conducteur chauffant est disposé dans une zone de forme annulaire (22), située entre la zone médiane (23) et le contour extérieur.

3. Plaque électrique de cuisson ou de chauffage selon la revendication 2, caractérisée par le fait que le branchement (26) de conducteur chauffant prévu dans la zone de chauffage (22) est constitué par un piquage réalisé dans une résistance s'étendant d'un bout à l'autre et qu'au moins un branchement de conducteur électrique (27') situé à proximité de la zone médiane (23) est constitué par un branchement, de préférence commun, situé à l'extrémité des deux conducteurs (20, 21') qui s'étendent jusqu'à la zone médiane (23).

4. Plaque électrique de cuisson ou de chauffage selon une des revendications précédentes caractérisée par le fait que les conducteurs chauffants (19, 20, 21, 21') sont des hélices de fil.

5. Plaque électrique de cuisson ou de chauffage selon une des revendications précédentes, caractérisée par le fait que les deux pistes en spirale s'étendent parallèlement l'une à l'autre sur sensiblement la totalité de leur longueur.

6. Plaque électrique de cuisson ou de chauffage selon une des revendications précédentes, caractérisée par le fait qu'une des pistes en spirale, respectivement un des conducteurs chauffants (20), se termine avant l'emplacement de la zone médiane (23) non chauffée de l'élément chauffant (11) et que l'autre élément chauffant (21') s'étend au-delà d'au moins une partie d'un tour de spirale.

7. Plaque électrique de cuisson ou de chauffage selon une des revendications précédentes caractérisée par le fait que chacune des deux pistes en spirales parallèles entre elles comportent quatre à six, de préférence cinq enroulements ou tours.

8. Plaque électrique de cuisson ou de chauffage selon une des revendications précédentes, caractérisée par le fait qu'un limiteur de température (31) est prévu, lequel, lorsqu'il réagit, laisse encore en circuit une puissance partielle en mettant hors circuit des conducteurs chauffants, ou en les branchant en série.

9. Plaque électrique de cuisson ou de chauffage selon une des revendications précédentes, caractérisée par le fait qu'elle constitue un corps de rayonnement comportant des conducteurs chauffants disposés sur un support isolant (15).

10. Plaque électrique de cuisson ou de chauffage selon la revendication 9, caractérisée par le fait que le support isolant (15) a la forme d'une carte, respectivement d'un disque mince, sur laquelle sont fixés les conducteurs chauffants.

11. Plaque électrique de cuisson ou de chauffage selon la revendication 9 ou 10, caractérisée par le fait que les conducteurs chauffants s'étendent à la surface du support isolant (15) en y étant partiellement enfoncés.

12. Plaque électrique de cuisson ou de chauffage selon une des revendications 9 à 11, caractérisée par le fait que des conducteurs de branchement (35) destinés aux conducteurs chauffants (19, 20, 21) sont prévus lesquels s'étendent en partie en-dessous du support isolant (15) qui porte les conducteurs chauffants (19, 20, 21) et qui sont piqués à travers le support isolant (15) dans la zone des branchements (24 à 28) des conducteurs chauffants et dans la zone du bord du support isolant (15) et qui sont soudés aux branchements (24 à 28) ainsi qu'aux fils d'alimentation (40) à partir du haut.
